# EUROPÄISCHE PATENTSCHRIFT

(11) **EP 0 304 752 B1**
(45) Veröffentlichungstag und Bekanntmachung des Hinweises auf die Patenterteilung: **14.04.1993**
(21) Anmeldenummer: 88113204.7
(22) Anmeldetag: 13.08.1988
(51) Int. Cl.: B65D 85/62

(54) **Kochplatten-Stapelhilfe sowie Verfahren zu deren Verwendung**
Stacking device for hot plates and method of using it
Dispositif d'empilage pour réchauds et procédé pour son utilisation

(30) Priorität: 27.08.1987 DE 3728541
(43) Veröffentlichungstag der Anmeldung: 01.03.1989
(73) Patentinhaber: E.G.O. Elektro-Geräte Blanc u. Fischer, D-75032 Oberderdingen (DE)
(72) Erfinder: Kicherer, Robert, D-7519 Oberderdingen (DE); Krist, Josef, D-7519 Eppingen (DE)
(74) Vertreter: Patentanwälte Ruff, Beier, Schöndorf und Mütschele

(56) Entgegenhaltungen:
- EP-A- 194 405
- EP-A- 0 180 752
- FR-A- 2 065 457

## Beschreibung

Die Erfindung betrifft eine Kochplatten-Stapelhilfe für Elektro-Kochplatten.nach dem Oberbegriff des Patentanspruches 1 sowie ein Verfahren zu deren Verwendung (Anspruch 8).

Derartige Stapelhilfen sind aus EP-A-180 752 bekannt.

Derartige Stapelhilfen, die unterschiedliche Stapelbeilagen für die übereinander und ggf. nebeneinander zu stapelnden Baueinheiten aufweisen können, dienen in der Regel als Hilfsmittel, um den gestapelten Baueinheiten einen sicheren Stand zu gewährleisten und sie in ausreichender Distanz zueinander zu halten.

Bei Elektro-Kochplatten wurden gemäß der EP-A-180 752 bisher in Draufsicht ringförmige Stapelglieder verwendet, die so ausgebildet sind, daß sie jeweils zwei in umgekehrter Ausrichtung mit ihren Unterseiten einander zugekehrte Kochplatten aufnehmen können, wobei die Stapelglieder benachbarter Stapelsäulen nicht unmittelbar miteinander verbunden sind.

Dies hat zwar für bestimmte Arten von Kochplatten, insbesondere solche mit über die Unterseite vorstehendem Mittelbolzen und vorstehendem Anschlußstein gute Ergebnisse gebracht, jedoch muß im wesentlichen jede zweite Kochplatte für die Montage in die gewünschte Montage-Ausgangslage gewendet werden.

Stapelhilfen sind insbesondere auch für andere Gegenstände als Elektrokochplatten bekannt, nämlich für Gegenstände mit wesentlich geringerem Gewicht. So zeigt die FR-A-20 65 457 Profilplatten, die zwischen Stapel schichten anzuordnen sind und schalenartige Vertiefungen für die Aufnahme von Luftfiltern aufweisen. Da nur eine sehr begrenzte Abstützung der jeweiligen Profilplatte gegenüber der darunter liegenden Stapelschicht gegeben ist, ist eine solche Ausbildung für schwerere Gegenstände, wie Elektrokochplatten, nicht geeignet.

Dies trifft auch auf eine durch die EP-A-194 405 bekanntgewordene Profilplatte als Zwischenlage zum Stapeln von Garnspulen zu, bei welcher die das Gewicht übertragenden Stützflächen auf beiden Plattenseiten gegeneinander quer zur Plattenebene versetzt sind und unter hohem Gewicht zusammengedrückt würden.

Der Erfindung liegt die Aufgabe zugrunde, eine Kochplatten-Stapelhilfe der genannten Art zu schaffen, mit welcher die Kochplatten so gestapelt werden können, daß die meisten oder alle Kochplatten in der gleichen Ausrichtung, also entweder mit oben- oder mit untenliegender Kochfläche im Stapel vorgesehen sind.

Diese Aufgabe wird bei einer Kochplatten-Stapelhilfe der eingangs genannten Art gemäß der Erfindung durch die Merkmale des Patentanspruches 1 gelöst. Zur Bildung der Auflagerflächen sind Zwischenglieder bzw. Flachschalen vorgesehen, die nach Art von ringförmigen Stapelgliedern wirken können und auf einfache Weise eine an den oberen oder unteren Umfang der jeweiligen Kochplatte angepaßte Zentrierung gewährleisten. Nebeneinanderliegend benachbarte Flachschalen sind zweckmäßig durch ihren Verbund in der gemeinsamen Palettenplatte untereinander verbunden, so daß in der jeweils zugehörigen Stapelschicht die im Bereich einer Palettenplatte stehenden Stapelsäulen untereinander unmittelbar gegen insbesondere als Zugkräfte auftretende Quer- bzw. Kippkräfte gesichert miteinander verbunden sind.

Übereinanderliegende Flachschalen bzw. Palettenplatten, die gleich oder unterschiedlich ausgebildet sein können, sind vorzugsweise gegeneinander vollständig berührungsfrei im wesentlichen lediglich durch Vermittlung der zwischen ihnen liegenden Kochplatten gegeneinander abgestützt, obwohl eine nahezu geringfügig abstützende Berührung übereinanderliegender Palettenplatten in den Bereichen zwischen den Flachschalen und/oder im Randbereich der Palettenplatten denkbar ist, beispielsweise derart, daß jeweils eine Palettenplatte einen Deckel für die benachbarte Palettenplatte bildet bzw. die dazwischen vorgesehenen Kochplatten in einem nach außen im wesentlichen vollständig verschlossenen Raum liegen und so vor Eindringen von Luftfeuchtigkeit geschützt werden können. Jede Flachschale steht jedoch zweckmäßig nur mit einer einzigen Kochplatte in zentrierendem Eingriff, wobei übereinanderliegende Flachschalen bzw. Kochplatten über die gesamte Höhe der zugehörigen Stapelsäule achsgleich zueinander liegen können. Weisen die Flachschalen gegenüber der Kochplatten-Höhe eine annähernd gleich große oder größere Höhe auf, so können im Zusammenwirken zweier übereinanderliegender Palettenplatten einzelne, gegeneinander im wesentlichen geschlossene Aufnahmekammern jeweils für eine, zwei oder mehr Kochplatten gebildet werden.

Es ist denkbar, benachbarte Flachschalen durch gesonderte Bauteile zu bilden und untereinander durch beispielsweise wieder lösbare Verbindungsglieder, wie in ihren Ebenen liegende Schnappglieder, miteinander zu verbinden, so daß sich eine sehr raumsparende Lagerung bzw. ein entsprechender Transportzustand bewirken läßt.

Durch die erfindungsgemäße Ausbildung werden die Kochplattenkörper der übereinanderliegenden Elektro-Kochplatten unter dem Stapeldruck über ihre gesamte Höhe, nämlich zwischen der unteren Ringstirnfläche eines äußeren Flanschrandes und der Kochfläche auf Druck belastet, so daß selbst bei sehr großer Stapelhöhe auch die untersten, dem größten Stapeldruck ausgesetzten Kochplatten nicht überbelastet werden und ggf. an ihnen bereits befestigte, blendenartige Profil-Tragringe aus Blech o.dgl. völlig unbelastet, nämlich im wesentlichen freiliegend bleiben. Der jeweils sich mit seiner Boden-Außenseite an der Kochfläche oder der davon abgekehrten Unterseite der in Höhenrichtung benachbarten Kochplatte abstützende Schalenboden wenigstens einer Flachschale mindestens einer Palettenplatte weist zweckmäßig eine Rutschsicherung auf, die durch die glatte bzw. durchgehend ebene oder beispielsweise mit vorstehenden Noppen profilierte Stützfläche und ggf. durch eine zusätzliche, schichtförmige Beilage mit einem hohen Reibungskoeffizienten gebildet sein kann.

Die von den Schalenöffnungen abgekehrte Seite der Palettenplatte kann zwar im wesentlichen durchgehend eben ausgebildet sein, so daß die Palettenplatte unterschiedliche Wandungsdicken und eine relativ hohe Biegestarrheit aufweist, jedoch ist es besonders zweckmäßig, wenn die Palettenplatte in sich elastisch federnd flexibel derart ausgebildet ist, daß sich benachbarte Flachschalen gegeneinander gelenkartig bewegen und in sich so federnd verformen können, daß sie sich zur Gewährleistung konstanter spezifischer Flächenpressungen im Bereich ihrer Stützflächen von selbst unter dem Stapeldruck anpassen. Inbesondere bei einer solchen, beispielsweise durch eine tiefgezogene Kunststoffplatte von etwa 1 mm Dicke gebildeten Ausbildung ist es auch in einfacher Weise möglich, die Palettenplatten ineinandergreifend miteinander zentriert stapelbar so auszubilden, daß die zugehörige Stapelhöhe der Anzahl der gestapelten Palettenplatten multipliziert mit deren Wandungsdicke zuzüglich der Dicke bzw. Höhe einer Palettenplatte entspricht. Dadurch können die Palettenplatten nach Entnehmen der Kochplatten für die Wiederverwendung raumsparend transportiert werden.

Um den Gesamtstapel, der beispielsweise in etwa 32 Stapellagen von je etwa 12 bis 24 Kochplatten eine Gesamtzahl zwischen 384 und 768 Kochplatten mit einem Gesamtgewicht von bis zu einer Tonne enthält, besonders standfest abstützen und sicher auch im Straßentransport bewegen zu können, ist zweckmäßig eine stabile Tragpalette vorgesehen, die beispielsweise durch eine sog. EURO-Palette bzw. eine Pool-Palette gebildet sein kann. Ferner ist es zu diesem Zweck vorteilhaft, wenn die Stapeloberseite gegen die Stapelunterseite zusätzlich zum Eigengewicht-Stapeldruck verspannt wird, wofür zweckmäßig auf die Oberseite des Stapels eine Rostplatte aufgelegt wird, die mit Zuggliedern, beispielsweise den Stapel umgebenden Bändern gegen den obenliegenden Plattenrost der Tragpalette verspannt wird. Nach dem Entnehmen der Kochplatten können die ineinander gestapelten Palettenplatten auf die Tragpalette gelegt und zwischen der darauf gelegten Rostplatte und der Tragpalette für den Rücktransport verspannt werden.

Zum Schutz gegen Verschmutzung ist zweckmäßig eine den Palettenstapel aufnehmende Verpackungshülle vorgesehen, die durch einen auf der Tragpalette stehenden Kartonbehälter mit abhebbarem Deckel gebildet sein kann, so daß sie sich durch Zerstörung leicht vollständig abnehmen und dadurch der Kochplatten-Stapel gut zugänglich freilegen läßt. Der Kartonbehälter kann aber auch unzerstört erhalten bzw. geleert werden.

Gemäß der Erfindung wird des weiteren ein Verfahren zur Montage von Elektro-Kochplatten vorgeschlagen, das insbesondere unter Verwendung der beschriebenen Stapelhilfe, jedoch auch dort angewandt werden kann, wo die Kochplatten in einer anderen Anordnung angeliefert werden. Um eine im wesentlichen vollautomatisierte Montage einer in die Oberseite einer Tischplatte oder eines Herdgehäuses als Baueinheit einzubauenden Einbauplatte mit Hilfe von Handhabungs-Automaten zu ermöglichen, wird vorgeschlagen, die jeweilige Kochplatte aus ihrem Bereitstellungszustand mit einem Handhabungs-Automaten zu entnehmen und mit diesem ggf. unter Wenden so mit der Kochfläche nach unten liegend auszurichten, daß sie sowohl hinsichtlich ihrer Lage in einem Flächenfeld als auch hinsichtlich ihrer Drehlage, bezogen auf ihre Mittelachse, in einer bestimmungsgemäßen Montagelage auf einer beispielsweise durch einen Montagetisch gebildeten Tragfläche abgelegt werden kann. Auf die dann ausgerichtet mit nach oben weisender Unterseite liegende Elektro-Kochplatte wird, in der Regel gemeinsam mit weiteren, für die Montage in der Einbauplatte vorgesehenen Kochplatten, die Einbauplatte in Kopflage so aufgesteckt, daß ihre Einbauöffnung bzw. Einbauöffnungen von der Unterseite der Kochplatte bzw. der Kochplatten her mit diesen in den bestimmungsgemäßen Eingriff kommt, in welchem die untenliegende Oberseite der Einbauplatte benachbart zu den Einbauöffnungen auf den Tragkanten der Tragringe der Kochplatten aufliegt. Daraufhin kann auf die Unterseite der Einbauplatte von oben her ein Spannteil gelegt werden, der beispielsweise mit einem in einen Mittelzapfen der jeweiligen Kochplatte eingreifenden Befestigungs-bzw. Schraubbolzen vollautomatisch so zwischen der Kochplatte bzw. zwischen allen Kochplatten gemeinsam und der Einbauplatte verspannt wird, daß der bzw. die Tragringe gegen die untenliegende Oberseite der Einbauplatte federnd verspannt werden. Ggf. vor Auflegen bzw. Verspannen des Spannteiles, insbesondere aber danach, werden elektrische Anschlußglieder, die an der Unterseite jeder Kochplatte zweckmäßig in Form von parallel zueinanderliegenden Stiften vorgesehen sind, mit einem einzigen gemeinsamen oder mehreren gesonderten Anschlußstücken für Anschlußleitungen vollautomatisch verbunden, wofür das Anschlußstück etwa parallel zur Ebene der Unterseite der jeweiligen Kochplatte an deren Anschlußglieder herangeführt werden kann, bis es bei dieser Bewegung selbsteinfädelnd in elektrisch leitenden Eingriff mit den Anschlußgliedern gelangt ist und von diesen getragen wird. Da auch das Auflegen der Einbauplatte und des Spannteiles vollautomatisch mit Handhabungs-Automaten vorgenommen werden kann, ergibt sich eine sehr einfache und sichere Montage.

Auch das Abnehmen der jeweils fertig montierten Einbauplatte von der Tragfläche und deren Zuführung zu einem Einbauplatten-Stapel kann vollautomatisch mit Hadhabungs-Automaten erfolgen. Die Einbauplatte kann beispielsweise durch eine Profilplatte aus Blech gebildet sein, aber auch aus Hartglas bestehen, wobei in diesem Fall die Kochplatten nach Art von Strahlheizkörpern ausgebildet sein können, deren Kochfläche durch die Hartglasplatte gebildet ist.

Damit die jeweils aus dem Stapel zu entnehmende Kochplatte sowie deren Ausrichtung mit einem den Handhabungs-Automaten beeinflussenden Sensor leicht erkannt werden kann, können im Stapel bzw. in jeder Stapelschicht für die jeweilige Kochplatte Markierungen vorgesehen sein, die beispielsweise in Form von Löchern am Rand der Palettenplatte angeordnet oder unmittelbar an der jeweiligen Kochplatte angebracht sind. Des weiteren ist es denkbar, den jeweiligen Kochplatten-Stapel, ggf. nach Entfernung der Verpackungshülle, mit einem automatisch gesteuerten Wagen in die Montageposition an die die Handhabungs-Automaten aufweisende Montagemaschine zu fahren. Durch die erfindungsgemäße Ausbildung kann hier eine ausreichende Standstabilität des Stapels selbst bei einem Notstop gewährleistet werden.

Diese und weitere Merkmale von bevorzugten Weiterbildungen der Erfindung gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhaft sowie für sich schutzfähige Ausführungen darstellen können, für die hier Schutz beansprucht wird. Ausführungsbeispiele der Erfindung sind in den Zeichnungen dargestellt und werden im folgenden näher erläutert. In den Zeichnungen zeigen:
- Fig. 1: einen mit erfindungsgemäßen Stapelhilfen aufgebauten Kochplatten-Stapel im teilweise geschnittenen Transportzustand;
- Fig. 2: eine Palettenplatte des Stapels gemäß Fig. 1 in Draufsicht;
- Fig. 3: einen Schnitt durch die Palettenplatte gemäß Fig. 2;
- Fig. 4: einen Ausschnitt der Fig. 3 in vergrößerter Darstellung mit angedeuteten Kochplatten;
- Fig. 5 bis 10: einzelne, aufeinanderfolgende Montagephasen beim Zusammenbau einer Einbauplatte mit Elektro-Kochplatten.

Wie die Fig. 1 bis 4 zeigen, ist eine erfindungsgemäße, aus mehreren zu einer Stapelbeilage-Einrichtung zusammenzusetzenden Stapelgliedern bestehende Stapelhilfe 1 dafür vorgesehen, Elektro-Kochplatten 2 in einem Feldraster sowohl hintereinander wie auch nebeneinander derart zu stapeln, daß nebeneinanderstehende vertikale Stapelsäulen gleicher Größe gebildet sind. Die Stapelhilfe 1 ist insbesondere für solche Elektro-Kochplatten 2 geeignet, die in der in Fig. 4 strichpunktiert angedeuteten Weise jeweils einen aus Gußwerkstoff o.dgl. bestehenden Kochplattenkörper 3 mit einer ebenen, ringförmigen Kochfläche 4 an der Oberseite aufweisen, die eine vertiefte, zentrale Zone umgibt, wobei die Kochplatten 2 in Draufsicht rund, wie kreisrund oder eckig wie rechteckig oder quadratisch ausgebildet sein können. Der Kochplattenkörper 3 weist einen an der Unterseite vorstehenden, gegenüber dem Außenumfang der Kochfläche 4 nach innen versetzten Flanschrand 5 und innerhalb des Flanschrandes 5 bzw. zwischen diesem und einem inneren weniger weit nach unten vorstehenden Flanschrand an der Unterseite eine oder mehrere Spiralnuten auf, in die jeweils ein oder mehr Heizwiderstände 6 in eine keramische Isoliermasse verpreßt eingesetzt sind. Die Unterseite des innerhalb des äußeren Umfanges 8 des Flanschrandes 5 liegenden Bereiches des Kochplattenkörpers 3 ist mit einem profilierten Abschlußdeckel 7 aus Blech o.dgl. verschlossen, der beispielsweise an der unteren, ringförmigen Stirnfläche des Flanschrandes 5 anliegt, höchstens nur etwa um seine Materialdicke nach unten über diese Stirnfläche vorsteht und beispielsweise durch Verspannen gegenüber einem innerhalb des inneren Flanschrandes liegenden Mittelzapfen des Kochplattenkörpers 3 gesichert sein kann. Auf den Außenumfang des Flanschrandes 8 ist ein nahe benachbart zur Kochfläche 4 liegender Tragring 9 aufgesetzt, der sich an einer von der Kochfläche 4 abgekehrten, an den Flanschrand 5 radial nach außen anschließenden Ringschulter abstützt und im Querschnitt annähernd U-förmig mit divergierenden U-Schenkeln sein kann, derart, daß der radial äußere, nach außen geneigte Profilschenkel mit seiner unteren Ringkante eine Tragkante bildet, die radial außerhalb des weitesten, im Bereich der Kochfläche 4 liegenden Außenumfanges des Kochplattenkörpers 3 liegt. Mit dieser Tragkante liegt die Elektro-Kochplatte 2 in montiertem Zustand radial außerhalb einer Einbauöffnung an der Oberseite einer Einbauplatte verspannt an, während der darunterliegende Teil der Kochplatte 2 über die Unterseite der Einbauplatte vorsteht. Über die in einer zur Kochfläche 4 parallelen Ebene liegende Unterseite der Kochplatte 2 bzw. des Abschlußdeckels 7 stehen keinerlei Kochplattenteile vor, derart, daß beim Aufsetzen der Kochplatte 2 auf eine ebene Tragfläche im Bereich des Flanschrandes 5 eine ringförmige Standfläche gebildet ist.

Gemäß der Erfindung ist zum verpackungsartigen Stapeln einer Vielzahl von Elektro-Kochplatten 2 eine der Anzahl der Stapellagen bzw. Stapelschichten gleichende Anzahl von gesonderten, vorzugsweise im wesentlichen gleichen Palettenplatten 10 vorgesehen, derart, daß sämtliche Kochplatten 2 der jeweiligen Stapellage unmittelbar formschlüssig gegeneinander gesichert sind. Zwischen jeder Palettenplatte 10 und den Kochflächen 4 der Kochplatten 2 der benachbarten Stapellage ist eine druckelastische Beilage 11 von in entspanntem Zustand etwa 3 bis 4 mm Dicke in Form einer Schaumstoffmatte aus Kunststoff angeordnet, so daß eine direkte Berührung der jeweiligen Palettenplatte 10 mit diesen Kochflächen 4 vollständig ausgeschlossen ist, sich jedoch andererseits eine Abstützung mit einem sehr hohen Reibungskoeffizienten und mit einer hohen Oberflächenschonung ergibt. Übereinanderliegende Stapel schichten können also ausschließlich durch Reibung gegeneinander gesichert sein.

Der sich aus den Kochplatten 2, den Palettenplatten 10 und den Beilagen 11 zusammensetzende, an seinen Außenseiten von rechtwinklig zueinander stehenden Hüllflächen begrenzte Stapel ist zweckmäßig auf einer Tragpalette 12 angeordnet, die im Grundriß geringfügig größer als der Stapel ist, so daß sie allseits über dessen vertikale Hüllflächen geringfügig vorsteht. Die Tragpalette 12 besteht zweckmäßig im wesentlichen aus einem an der Oberseite vorgesehenen, plattenförmigen Tragrost, der auf liegenden und an ihrer Unterseite mit Zargenlatten oder einem weiteren Tragrost untereinander verbundenen Tragbalken derart angeordnet ist, daß zwischen den Tragbalken Lücken für den Eingriff eines Gabelstaplers, für Spannbänder o.dgl. frei bleiben. Die unterste Palettenplatte 10 steht nicht unmittelbar auf der Tragpalette 12, sondern es ist dazwischen eine druckelastische Zwischenschicht vorgesehen, die zweckmäßig durch den Boden der Kartonschachtel 14 einer Verpackungshülle 13 gebildet ist, deren lichte Weite nahezu gleich dem Grundriß der Palettenplatten 10 ist, so daß die Tragpalette 12 allseits auch geringfügig über die Verpackungshülle 13 vorsteht. Die Kartonschachtel 14, die annähernd über die gesamte Höhe des Stapels bzw. um etwa zwei Stapellagen weniger reicht, ist an der Oberseite mit einem ihren oberen Rand an der Außenseite eng übergreifenden Verpackungsdeckel 15 aus Karton verschlossen, dessen Deckwand, ggf. unter Zwischenlage einer Beilage 11, unmittelbar an den obenliegenden, im dargestellten Fall durch die Kochflächen 4 gebildeten Seiten der Elektro-Kochplatten 2 der obersten Stapellage derart abgestützt ist, daß er ohne an der Kartonschachtel 14 anzustoßen nach unten nachgespannt werden kann. An der Oberseite der Deckwand des Verpackungsdeckels 15 liegt eine Spannplatte 16 in Form eines etwa gleiche Grundform wie der Verpackungsdeckel 15 aufweisenden Lattenrostes derart großflächig an, daß sich jeweils eine Latte über alle in einer Reihe nebeneinanderstehende Stapelsäulen erstreckt und somit jede dieser Reihen über eine solche Latte nach unten gegen die Tragpalette 12 unter Verdichtung der Beilagen 11 verspannt werden kann. Dadurch können die Stapelschichten 18 des Stapels 17 derart unverrückbar gegeneinander gesichert werden, daß selbst hohe Querbelastungen, wie sie z.ß. bei der Notbremsung eines Transportfahrzeuges auftreten können, nicht zu Querverschiebungen innerhalb des Stapels 17 führen.

Jede Palettenplatte 10 weist eine der Anzahl der Stapelsäulen bzw. der Kochplatten 2 je Stapellage gleichende Anzahl von tiefgezogenen, gleich großen bzw. gleichen Flachschalen 19 auf, die in gleichen Abständen neben- und hintereinander in einem rechtwinkligen Zeilen- und Spaltenraster derart angeordnet sind, daß die äußersten Flachschalen 19 jeweils mit einem Abstand von der benachbarten Außenkante der Palettenplatte 10 vorgesehen sind, der mindestens so groß bzw. größer als der Zwischenabstand zwischen benachbarten Flachschalen 19 ist. Jede Flachschale 19 weist einen im wesentlichen ebenen, zur Plattenebene der Palettenplatte 10 parallelen, dünnwandigen Schalenboden 20 auf, der am Außenumfang einteilig in einen zur Schalenöffnung 23 spitzwinklig unter einem Winkel von mehr als 45° bzw. etwa 60° divergierenden, kegelstumpfförmigen Schalenmantel 22 übergeht. Die von den Schalenöffnungen 23 abgekehrten Außenseiten der Schalenböden 20 sämtlicher Flachschalen 19 der jeweiligen Palettenplatte 10 bilden deren einzige Stützfläche 21 zur Abstützung gegenüber der benachbarten Stapellage.

Die innere Höhe 24 der Flachschalen 19, die zuzüglich der Dicke bzw. Wandungsdicke des Schalenbodens 20 gleich der Gesamthöhe bzw. -dicke der Palettenplatte 10 ist, ist mit weniger als 15 bzw. 10 mm, beispielsweise etwa 6 mm wesentlich kleiner als die von der Tragkante des Tragringes 9 bis zur Unterseite zu messende Einbautiefe 25 der Elektro-Kochplatten 2, nämlich höchstens halb so groß bzw. kleiner. Die größte Innenweite des Schalenbodens 20 bzw. die im Anschluß an diesen liegende kleinste Innenweite des Schalenmantels 22 ist allenfalls geringfügig größer als die durch den Umfang 8 des Flanschrandes 5 bestimmte Außenweite der Kochplatte 2 im Bereich ihrer Unterseite, so daß also die Außenbegrenzung des Schalenbodens 20 etwa deckungsgleich mit der Außenbegrenzung des Flanschrandes 5 und des Abschlußdeckels 7 ist.

Die Flachschalen 19 jeder Palettenplatte 10 liegen in einem über alle Flachschalen 19 durchgehenden, ebenen, mittleren Plattenfeld 26, das im wesentlichen geradlinige Außenbegrenzungen aufweist, die von den äußeren Flachschalen 19 einen gegenüber deren Zwischenabständen kleineren Abstand haben und im Bereich der an den Ecken des Plattenfeldes liegenden Flachschale 19 über viertelkreisförmige Übergangsabschnitte ineinander übergehen, die um die Mittelachse der jeweils zugehörigen Flachschale gekrümmt sind bzw. mit konstantem Abstand deren Außenbegrenzung folgen. In der Ebene dieses Plattenfeldes 26 liegen die Schalenöffnungen 23, derart, daß die Palettenplatte 10 keinerlei Teile aufweist, die über die von den Schalenböden 20 abgekehrte Seite des Plattenfeldes 26 vorstehen.

Im Anschluß an das Plattenfeld 26 ist eine dieses an allen Seiten ununterbrochen durchgehend umgebende Rinne 28 vorgesehen, deren Rinnenboden 29 in der Ebene der Schalenboden 20 liegt und deren Rinnenflanken ebenfalls zur an der gleichen Seite wie die Schalenöffnungen 23 liegenden Rinnenöffnung unter gleichem Winkel wie die Schalenmäntel 22 divergieren.

Die innere Rinnenflanke geht unmittelbar in das Plattenfeld 26 über und bildet dessen Außenbegrenzung. Die äußere, gleich hohe Rinnenflanke bildet einen Umfangsrand 27, der in der Ebene der Schalenöffnungen 23 bzw. der Rinnenöffnung in einen nach außen gerichteten Randflansch 30 übergeht, dessen Breite wesentlich kleiner als die Rinnentiefe ist und der mit seiner Randkante die Außenbegrenzung der Palettenplatte 10 bestimmt. Die Palettenplatte 10 weist dadurch zwei im wesentlichen ebene und zueinander parallele Außenseiten auf, von denen die eine durch die Außenseiten der Schalenböden 20 und des Rinnenbodens 29 gebildet ist, während die andere durch die davon abgekehrte Seite des von den Flachschalen 19 bzw. den Schalenöffnungen 23 durchbrochenen Plattenfeldes 26 und des Randflansches 30 gebildet ist.

Zur Sicherung übereinanderliegender Stapellagen gegeneinander ist, wie bereits erläutert, jeweils eine Rutschsicherung 31 vorgesehen, die einerseits durch die Beilage 11 und andererseits durch eine Aufrauhung, eine Profilierung, Vorsprünge, wie kugelkalottenförmige Noppen 32 o.dgl. gebildet ist, die über die von dem Schaleninneren abgekehrte Außenseite des jeweils zugehörigen Schalenbodens geringfügig, insbesondere um weniger als die Höhe 24 der Palettenplatte 10 bzw. allenfalls um wenige Millimeter vorstehen. Die zweckmäßig um weniger als 3 mm oder sogar um weniger als die Wandungsdicke der Palettenplatte 10 vorstehenden Noppen 32 sind aus dem jeweiligen Schalenboden 20 herausgeprägt, so daß sie an dessen Innenseite entsprechende Vertiefungen bilden. Zweckmäßig sind die Noppen 32 in konzentrischen Kränzen angeordnet, von denen der äußerste mit Abstand innerhalb der durch den Flanschrand 5 bestimmten Standfläche der Kochplatte 2 liegt, während der innerste an die Innenweite der zentralen Vertiefung in der Kochfläche 4 der Kochplatte 2 derart angepaßt sein kann, daß er als Zentrierung in diese eingreift und somit sogar eine Art formschlüssige Quersicherung übereinanderliegender Stapellagen erreicht werden kann.

Durch die erfindungsgemäße Ausbildung ist die Gesamthöhe des Stapels 17 nur geringfügig höher als die Summe der Höhenerstreckungen der übereinanderliegenden Elektro-Kochplatten 2, nämlich gegenüber dieser lediglich um die Summen der beispielsweise bei 1,5 mm liegenden Wandungsdicken der Palettenplatten 10 zuzüglich der im Bereich der noppenförmigen Stützflächen 21 auf einen Bruchteil eines Millimeters verringerten Quetschdicken der Beilagen 11 größer.

Die Palettenplatten 10 können aus ebenen Platten aus einem verhältnismäßig druckfesten Kunststoff in einer einteiligen Form im Vakuum-Tiefziehverfahren hergestellt werden und bestehen zweckmäßig aus Polystyrol. Nach der Herstellung sowie nach der Entnahme aus dem Stapel können die Palettenplatten 10 unmittelbar eng ineinanderliegend miteinander zu einem flachen Stapel zusammengesetzt werden. Die Grundform der Beilagen 11 ist zweckmäßig mindestens so groß wie die des Plattenfeldes 26 bzw. geringfügig größer, jedoch kleiner als die Grundform der Palettenplatten 10, so daß die Beilagen 11 über deren Außenbegrenzungen nicht vorstehen, jedoch mit ihren äußeren Rändern einen Schutz für die außenliegenden Seiten der Kochflächen 4 und der Tragringe 9 der äußeren Kochplatten 2 bieten.

Jede Elektro-Kochplatte 2 weist für ihren elektrischen Anschluß in der Einbaulage bzw. für ihre elektrische Verbindung mit einem von Hand zu betätigenden Schaltgerät an ihrer Unterseite zwei oder mehr, insbesondere vier nebeneinanderliegende Anschlußglieder 33 in Form von parallelen, stiftförmigen Steckgliedern auf, die gemeinsam einen Anschlußstecker bilden. Im dargestellten Ausführungsbeispiel sind die Anschlußglieder 33 durch abgewinkelte, geradlinige Schenkel bzw. Enden von Anschlußdrähten gebildet, die ein Isolierstück 34 durchsetzen, das im Bereich des Bodens einer Vertiefung des Abschlußdeckels 7 befestigt ist und die an der Innenseite des Abschlußdeckels 7 mit ihren zugehörigen inneren, ebenfalls abgewinkelten Schenkeln durch Punktschweißung o.dgl. unmittelbar mit nach unten vorstehenden Anschlußstiften der Heizwiderstände 6 verbunden sind. Die Anschlußglieder 33 stehen vom Isolierstück 34 in Richtung zum äußeren Umfang 8 des Flanschrandes 5 vor, sind jedoch gegenüber diesem äußeren Umfang 8 bzw. gegenüber dem inneren Umfang des Flanschrandes 5 und damit gegenüber der genannten Standfläche der Kochplatte 2 geringfügig zurückversetzt. Die Anschlußglieder 33 liegen über ihre gesamte Länge im Bereich einer in die Unterseite des Abschlußdeckels 7 eingeformten Vertiefung, deren Tiefe mindestens so groß wie die Querschnittsweite der Anschlußglieder 33 ist, so daß diese vollständig in der Vertiefung aufgenommen werden können, ohne über die Standfläche bzw. Unterseite der Kochplatte 2 vorzustehen. Die Anschlußglieder 33 können nach Art federnder Arme ausgebildet sein und im entspannten Zustand über die Unterseite bzw. die Standfläche der zugehörigen Elektro-Kochplatte 2 vorstehen. Unter dem Stapelgewicht bzw. der Stapelspannung werden die Anschlußglieder 33 dann durch Anlage am zugehörigen Schalenboden 20 in die Vertiefung gedrückt. Sobald die Elektro-Kochplatte 2 aus dem Stapel entnommen bzw. die Kochplatte 2 und die sie in ihrer Flachschalen 19 aufnehmende Palettenplatte 10 voneinander abgehoben werden, können die Anschlußglieder 33 sich selbsttätig rückfedernd über die Unterseite der Kochplatte 2 hinaus bewegen, so daß sie schräg zu dieser stehend für die Montage bzw. den Anschluß leicht zugänglich sind.

Die Elektro-Kochplatten 2 dienen zur Montage in einer Einbauplatte, die in der Regel von drei oder vier Einbauöffnungen für die Aufnahme von Elektro-Kochplatten durchsetzt ist. Gemäß den Fig. 5 bis 10 wird für die Montage eine entsprechende Anzahl von Kochplatten 2 aus mindestens einem Stapel entnommen, wobei die Kochplatten 2 in der Regel unterschiedlich sind und daher aus einer entsprechenden Anzahl von Stapeln mit jeweils gleichen Kochplatten entnommen werden. Sind die Kochplatten gemäß den Fig. 1 und 4 gestapelt, so werden sie nach dem Entnehmen gewendet. Sind sie einschließlich der Palettenplatten umgekehrt gestapelt, so brauchen sie nicht gewendet zu werden. In jedem Fall werden diese Kochplatten 2 in der durch die Einbauöffnungen vorgegebenen räumlichen Zuordnung zueinander auf einer im wesentlichen ebenen Tragfläche 40 mit ihren Kochflächen 4 abgelegt und gleichzeitig werden sie bezüglich ihrer zu den Kochflächen 4 rechtwinkligen Mittelachsen so ausgerichtet, daß ihre Anschlußglieder 33 bzw. ihre Anschlußstecker in der gewünschten vorbestimmten Lage ausgerichtet sind. Dieser Vorgang erfolgt zweckmäßig vollautomatisch mit mindestens einem programmierbaren Handhabungsgerät, das beispielsweise zum Halten bzw. Tragen der jeweiligen Kochplatte 2 einen Elektromagneten aufweisen kann.

Nach dem Ablegen der Elektro-Kochplatten 2 wird mit demselben oder einem weiteren programmierbaren Handhabungsgerät die durch eine profilierte Blechplatte aus rostfreiem Stahl o.dgl. bestehende Einbauplatte 41 in der vorbestimmten Zuordnung so in Kopflage auf die Kochplatten 2 aufgesetzt, daß sie diese in ihren Einbauöffnungen aufnimmt, die in der Regel im Bereich von Erhebungen vorgesehen sind. Die Einbauplatte 41 wird dabei mit ihrer untenliegenden Oberseite im wesentlichen ausschließlich nur auf die Tragkanten der Tragringe 9 der Elektro-Kochplatten 2 lose aufgelegt. Nunmehr wird in Kopflage ein aus einem dickeren Stahlblech bestehender Zwischenteil 45 auf die obenliegende Unterseite der Einbauplatte 41 mit demselben oder einem anderen programmierbaren Handhabungsgerät vollautomatisch aufgelegt, wobei dieser profilierte Zwischenteil 45 die Kochplatten 2 im Abstand umgibt und nicht bis zu den Außenbegrenzungen der Einbauplatte 41 reicht. Außerdem werden Verdrehsicherungen für die Kochplatten 2 angelegt, was in einfacher Weise gemeinsam mit dem Auflegen des Zwischenteiles 45 erfolgen kann, wenn dieser Zwischenteil 45 beispielsweise einteilig mit ihm ausgebildete Verdrehsicherungsfinger 46 aufweist, von denen jeweils einer in eine zu der Vertiefung für die Anschlußglieder 33 benachbarte Vertiefung im Abschlußdeckel 7 der Kochplatte 2 oder in ein anderes Gegenglied eingreift.

Danach wird in Kopflage auf den Zwischenteil 45 ein sich dann ebenfalls gegenüber der obenliegenden Unterseite der Einbauplatte 41 benachbart zu deren Erhebungen um jede Elektro-Kochplatte 2 abstützender Spannteil 42 aufgelegt, der im Bereich jeder Kochplatte 2 eine deren Unterseite überdeckende, im wesentlichen flachschalenförmige Spannschale bildet. Auch der Spannteil 42 wird mit demselben oder einem anderen programmierbaren Handhabungsgerät vollautomatisch ausgerichtet aufgelegt. Wiederum mit diesem oder mit einem gesonderten, programmierbaren Handhabungsgerät wird durch eine Durchgangsöffnung im Boden jeder Spannschale ein Befestigungsbolzen 47 in Form beispielsweise einer Kopfschraube eingesetzt und in eine Gewindebohrung des Mittelzapfens 48 der Elektro-Kochplatte 2 eingeschraubt, wobei die Spannschale derart in sich federnd verspannt wird, daß einerseits ihr Rand auf der einen Seite und der Tragring 9 auf der anderen Seite unter federnder Spannung an der Einbauplatte 41 anliegt. Der Boden der Spannschale kann im Bereich des Befestigungsbolzens 47 eine Ausformung aufweisen, deren Stirnwand anliegend gegen die Stirnfläche des Mittelzapfens 48 verspannt ist.

Jede Spannschale weist im Bereich der Anschlußglieder 33 der zugehörigen Elektro-Kochplatte 2 eine über einen Teil ihres Schalenbodens und annähernd über die gesamte Höhe ihres Schalenmantels durchgehende Fensteröffnung 49 auf, durch welche die Anschlußglieder 33 für den Anschluß zugänglich bleiben. Gemäß Fig. 8 wird durch diese Fensteröffnung 49 mit einem Heber-Werkzeug 50 gegriffen und es werden mit diesem Werkzeug 50 die Anschlußglieder durch Wegbiegen von der obenliegenden Unterseite der Elektro-Kochplatte 2 in die gewünschte Anschlußlage überführt. Das Heber-Werkzeug 50 kann dabei von demselben oder einem gesonderten Handhabungsgerät vollautomatisch betätigt werden.

Nach Entfernen des beispielsweise löffelartigen Heber-Werkzeuges 50 wird mit demselben oder einem gesonderten Handhabungsgerät vollautomatisch ein Anschlußstück 43 durch die Fensteröffnung 49 so an die Anschlußglieder 33 herangeführt, daß seine frei vorstehenden Anschlußgegenglieder 51 kammartig mit den Anschlußgliedern 33 in Eingriff kommen und jeweils zwei dieser Glieder paarweise nebeneinander liegen, wobei sich die eigensteifen, jedoch federnd gelenkartig bewegbaren Anschlußglieder 33 selbsttätig an Leit- und Einfädelflächen ausrichten, die an den Gegengliedern 51 oder einem diese aufnehmenden Isolierkörper des Anschlußstückes 43 vorgesehen sind. Im dargestellten Ausführungsbeispiel ist das Anschlüßstück 43 nicht zur Steckverbindung, sondern für eine Punktschweiß-Verbindung mit den Anschlußgliedern 33 ausgebildet. Zur Herstellung dieser Verbindung wird entweder durch die Fensteröffnung 49 oder eine gesonderte, weitere Fensteröffnung in der Spannschale vollautomatisch mit einem programmierbaren Handhabungsgerät eine Mehrfach-Feinpunkt-Schweißzange 52 an die Paare von Anschluß- und Gegengliedern herangeführt, wobei diese Schweißzange 52 eine der Anzahl dieser Paare entsprechende Anzahl von Einzelzangen aufweist. Vor dem Heranführen der Schweißzange 52 oder durch diese kann mit einer Querbewegung des Anschlußstückes 43 erreicht werden, daß die Anschluß- und Gegenglieder 33, 51 für die Herstellung der Schweißverbindungen punktförmig bereits aneinander anliegen. Sämtliche Schweißverbindungen für alle Anschlußglieder 33 werden gleichzeitig hergestellt. Die Anschluß-Gegenglieder 51 sind mit isolierten, eigensteifen Anschlußleitungen 44 elektrisch leitend verbunden, die an der von den Gegengliedern 51 abgekehrten Seite an das Anschlußstück 43 bzw. dessen Isolierkörper anschließen. Das Anschlußstück 43 liegt dann vollständig innerhalb der Spannschale, während die Anschlußleitungen 44 durch die Fensteröffnung herausgeführt sind.

Nach dem vollautomatischen Herausführen der Schweißzange 52 kann die Fensteröffnung 49 bzw. können die Fensteröffnungen mit einem Deckel o.dgl. bis auf den Durchtritt der Anschlußleitungen 44 mit demselben oder einem gesonderten Handhabungsgerät vollautomatisch geschlossen werden. Auch eine ggf. vorhandene Erdungsverbindung, die an dem Spannteil 42 befestigt sein kann, sowie eine Anschlußzugentlastung für das Anschlußstück 42 können vollautomatisch mit demselben oder einem gesonderten Handhabungsgerät angebracht werden.

Schließlich wird die in der beschriebenen Weise einbaufertig montierte Einbauplatte mit demselben oder einem gesonderten programmierbaren Handhabungsgerät vom Montagetisch bzw. von der Tragfläche 40 abgenommen und auf einen Stapel gelegt, so daß ein weiterer Montagezyklus beginnen kann. Die erfindungsgemäße Ausbildung ist nicht nur für Einbauplatten aus Blech, sondern auch für solche aus Hartglas o.dgl. geeignet, wie sie beispielsweise in der DE-OS 33 17 624 beschrieben sind, auf die wegen weiterer Einzelheiten und Wirkungen Bezug genommen wird.

Dadurch, daß die Kochplatten 2 in den Stapelsäulen jeweils achsgleich angeordnet sind, ergibt sich ein sehr sicherer Entnahme-Zugriff in jeder Stapellage. Die Palettenplatten 10 können zueinander ausrichtbare bzw. in Stapel miteinander fluchtende Eingriffsglieder 53 in Form beispielsweise von Löchern aufweisen, die außerhalb des Plattenfeldes 26 im Bereich ihrer Ecken im Rinnenboden vorgesehen sind. Diese Eingriffsglieder sind z.B. durch Einstecken von über die Stapelhöhe reichenden Stäben dafür geeignet, die Palettenplatten 10 deckungsgleich zueinander auszurichten. Sie können aber auch als Markierungen für einen Sensor des Handhabungsgerätes dienen, um die Lage des Stapels zu erfassen. Ferner können an den vier Ecken der Plattenpaletten oder an deren Teilen bzw. Bereichen des Stapels Orientierungshilfen für eine Suchkamera oder einen ähnlichen Sensor angebracht sein, der die Information zur Ausrichtung an den Roboter weitergibt. Diese Orientierungshilfen sind insbesondere durch die Glieder 53 gebildet.

## Patentansprüche

1. Kochplatten-Stapelhilfe mit durch Zwischenglieder gebildeten, zentrierenden Kochplatten-Aufnahmen, die als Flachschalen (19) Obenlagen einer von jeweils zwei Seiten festlegenden Aufnahmeausrichtungen der in übereinanderliegenden Stapelebenen eines Stapels (17) zu stapelnden Kochplatten (2) bestimmen, wobei die jeweilige Flachschale (19) gegenüber der Kochplatten-Höhe im wesentlichen flacher ist und ihr Schalenboden (20) eine Stützfläche (21) zur Abstützung gegenüber einer Kochplatte (2) der jeweils benachbarten Stapelschicht (18) bildet, dadurch gekennzeichnet, daß der Schalenboden (20) und ein zugehöriger Schalenmantel (22) der jeweiligen Flachschale (19) einteilig durch eine flexible Profilplatte aus im wesentlichen druckfestem Werkstoff von im wesentlichen konstanter Wandungsdicke gebildet sind und dem Umfang der untenliegenden Seite der aufzunehmenden Kochplatte derart angepaßt sind, daß die Kochplatten-Aufnahmen für unmittelbar übereinanderliegend zu stapelnde Kochplatten (2) die gleichen Aufnahmeausrichtungen bestimmen.

2. Stapelhilfe nach Anspruch 1, dadurch gekennzeichnet, daß mehrere Zwischenglieder für in einer Stapelschicht (18) nebeneinander in gleicher Ausrichtung bzw. mit oben liegender Kochfläche aufzunehmende Kochplatten (2) durch eine gemeinsame Profilplatte in Form einer Palettenplatte (10) gebildet sind und insbesondere der jeweilige Schalenboden (20) die ggf. profilierte Stützfläche (21) zur Abstützung einer in gleicher Ausrichtung anzuordnenden Kochplatte (2) der jeweils benachbarten Stapelschicht (18) bildet.

3. Stapelhilfe nach Anspruch 1 oder 2, dadurch gekennzeichnet, daß alle Flachschalen (19) der jeweiligen Stapelschicht (18) durch eine einteilige Palettenplatte (10) gebildet sind und daß insbesondere im wesentlichen alle übereinanderliegenden Palettenplatten (10) als im wesentlichen gleiche Profilplatten, wie als Tiefziehplatte aus Kunststoff, ausgebildet sind.

4. Stapelhilfe nach einem der vorhergehenden Ansprüche, dadurch gekennzeichnet, daß wenigstens eine Flachschale (19) an den Umfang (8) der ggf. durch einen äußeren Flanschrand (5) eines Kochplattenkörpers (3) gebildeten, in einer Ebene liegenden Unterseite der Kochplatte (2) angepaßt ist und insbesondere eine gegenüber einem Tragring (9) der Kochplatte (2) kleinere Weite und/oder einschließlich der gesamten Palettenplatte (10) eine gegenüber einer Einbautiefe (25) der Kochplatte (2) kleinere Höhe (24) aufweist, insbesondere gegenüber einem Abstand zwischen der Unterseite der Kochplatte (2) und einer Tragkante des Tragringes (9) flacher ist, wobei vorzugsweise alle Flachschalen (19) im Bereich eines mittleren, insbesondere ebenen Plattenfeldes (26) der Palettenplatte (10) vorgesehen sind und im wesentlichen um die Höhe (24) der Palettenplatte (10) über deren von den Schalenöffnungen (23) abgekehrte Seite vorstehen.

5. Stapelhilfe nach einem der vorhergehenden Ansprüche, dadurch gekennzeichnet, daß die Palettenplatte (10) einen im wesentlichen zur Seite der Schalenöffnungen (23) abgewinkelten, einen nach außen gerichteten Randflansch (30) bildenden Umfangsrand (27) aufweist, der insbesondere vom Rinnenboden (29) einer das mittlere Plattenfeld (26) umgebenden Rinne (28) ausgeht, die etwa gleiche Tiefe wie die Flachschalen (19) hat, daß der Schalenboden (20) der jeweiligen Flachschale (19) vorzugsweise mit einer über seine von der Schalenöffnung (23) abgekehrte Seite vorstehenden Rutschsicherung (31) versehen ist, die insbesondere durch ausgeformte, die Stützfläche (21) bildende Noppen (32) gebildet ist und daß vorzugsweise für die Anordnung zwischen dem Schalenboden (20) der jeweiligen Flachschale (19) und der Kochfläche (4) der in der benachbarten Stapelschicht (18) anzuordnenden Kochplatte (2) eine druckelastische Beilage (11), insbesondere eine über alle Auflagerflächen einer Seite der Palettenplatte (10) reichende flexible Schaumstoffplatte, vorgesehen ist.

6. Stapelhilfe nach einem der vorhergehenden Ansprüche, dadurch gekennzeichnet, daß die Palettenplatten (10) unmittelbar ineinander eingreifend miteinander zentriert stapelbar ausgebildet sind, daß vorzugsweise eine für die Aufnahme einer untersten Stapelschicht (18) auausgebildete, gegenüber den Palettenplatten (10) geringfügig vorstehende Trag- bzw. Norm-Palette (12) aus Holz o.dgl. und insbesondere eine für die Aufnahme des Paletten-Stapels (17) ausgebildete Verpackungshülle (13), beispielsweise eine eigensteife, auf der Tragpalette (12) stehende und mit einem abhebbaren Verpackungsdeckel (15) verschlossene Hülle aus Karton o.dgl. vorgesehen sind und daß vorzugsweise für die Anlage an der Ober- und an der Unterseite des Paletten-Stapels (17) bzw. der Verpackungshülle (13) zwei Spannplatten vorgesehen sind, die insbesondere einerseits durch die Tragpalette (12) und andererseits durch eine ebene Rostplatte (16) gebildet sind, welche auf dem Verpackungsdeckel (15) liegt.

7. Stapelhilfe nach einem der vorhergehenden Ansprüche, gekennzeichnet durch Markierungen, die den einzelnen Aufnahmen für die Kochplatten (2) im Stapel (17) zugeordnet und insbesondere an den Palettenplatten (10) vorgesehen sind und daß vorzugsweise zur Ausrichtung zwischen Roboter und Stapel Orientierungsflächen, insbesondere in den Eckbereichen der Palettenplatten (10) Löcher (53) vorgesehen sind.

8. Verfahren zur Montage von Elektro-Kochplatten (2) unter Entnahme der Kochplatten (2) von der Stapelhilfe (1) nach einem der Ansprüche 1 bis 7, bei dem die jeweilige Kochplatte (2) dem Stapel (17) mit einem programmierbaren Handhabungsgerät entnommen und in, auch bezüglich der Umfangsposition, ausgerichteter Kopflage mit der Kochfläche (4) automatisch auf eine Tragfläche (40) abgelegt wird, bei dem dann eine Einbauplatte (41) in Kopflage mit ihrer Einbauöffnung auf die Kochplatte (2) gesteckt und darauf ein an der Unterseite der Einbauplatte (41) sich abstützender Spannteil (42) gelegt sowie gegen die Unterseite der Kochplatte (2) verspannt wird und bei dem spätestens danach elektrische Anschlußglieder (33) der Kochplatte (2) mit mindestens einem Anschlußstück (43) für Anschlußleitungen (44) automatisch verbunden werden.

9. Verfahren nach Anspruch 8, dadurch gekennzeichnet, daß die in Stapellage höchstens bis an die Unterseite und den Außenumfang reichenden Anschlußglieder (33) der Kochplatte (2) vor dem Zusammenführen mit dem Anschlußstück (43) von der Unterseite der Kochplatte (2) weggeschwenkt werden, daß vorzugsweise die Anschlußglieder (33) mit dem Anschlußstück (43), insbesondere gleichzeitig, durch eine durch eine Fensteröffnung (49) des Spannteiles (42) greifende Mehrfach-Schweißzange automatisch verschweißt bzw. daß beim Heranführen des Anschlußstückes (43) die Anschlußglieder (33) mit dem Anschlußstück (43) selbsttätig gegenüber dem Anschlußstück in ihre vorbestimmte Anschlußlage ausgerichtet werden.

10. Verfahren nach Anspruch 8 oder 9, dadurch gekennzeichnet, daß frühestens vor dem Auflegen des Spannteiles (42) eine Verdrehsicherung für die Kochplatte (2) angebracht, insbesondere nach dem Aufstecken der Einbauplatte (41) ein die Verdrehsicherung aufweisender, eine Verstärkungsplatte bildender Zwischenteil (45) aufgelegt wird und daß vorzugsweise vor dem Aufstecken der Einbauplatte (41) eine der Anzahl von deren Einbauöffnungen entsprechende Anzahl von mehreren Kochplatten (2) nacheinander in einer der geometrischen Anordnung der Einbauöffnungen entsprechenden Ausrichtung automatisch auf der Tragfläche (40) abgelegt wird.

11. Verfahren nach einem der Ansprüche 8 bis 10, dadurch gekennzeichnet, daß vor dem Entnehmen der ersten Kochplatte (2) aus dem Stapel (17) die gesamte Verpackungshülle (13) entfernt wird.

## Claims

1. Hotplate stacking aid with centring hotplate receptacles formed by intermediate members which, as flat shells (19), define upper layers of hotplates (2) to be stacked in superimposed stacking planes of a stack (17) from reception orientations in each case fixing two sides, the particular flat shell (19) being substantially flatter than the hotplate height and its shell bottom (20) forms a support surface (21) for supporting the adjacent stack layer (18) with respect to a hotplate (2), characterized in that the shell bottom (20) and an associated shell jacket (22) of the particular flat shell (19) are formed in one piece by a flexible profile plate from substantially pressure-resistant material having a substantially constant wall thickness and are adapted to the circumference of the underlying see of the hotplate to be received in such a way that the hotplate receptacles for hotplates (2) to be stacked in directly superimposed manner define identical receptacle orientations.

2. Stacking aid according to claim 1, characterized in that several intermediate members for hotplates (2) juxtaposed in a stack layer (18) with the same orientation or with the cooking surface at the top are formed by a common profile plate in the form of a pallet plate (10) and in particular the shell bottom (20) forms the optionally profiled support surface (21) for supporting a hotplate (2), to be arranged with the same orientation, of the in each case adjacent stack layer (18).

3. Stacking aid according to claims 1 or 2, characterized in that all the flat shells (19) of the particular stack layer (18) are formed by a one-piece pallet plate (10) and that in particular substantially all the superimposed pallet plates (10) are constructed as substantially identical profile plates, such as plastic deep-drawn plates.

4. Stacking aid according to one of the preceding claims, characterized in that at least one flat shell (19) is adapted to the circumference (8) of the underside of the hotplate (2) located in one plane and in particular formed by an outer flange edge (5) of a hotplate body (3) and which in particular has a smaller width than a support ring (9) of the hotplate (2) and/or including the total pallet plate (10) has a smaller height (24) than the mounting depth (25) of the hotplate (2) and in particular is flatter then the spacing between the underside of the hotplate (2) and a support edge of the support ring (9) and preferably all the flat shells (19) are provided in the vicinity of a central and in particular planar plate field (26) of a pallet plate (10) and project substantially by the height (24) of the pallet plate (10) over the side thereof remote from the shell openings (23).

5. Stacking aid according to one of the preceding claims, characterized in that the pallet plate (10) has a circumferential edge (27) edged in particular to the side of the shell openings (23) and which preferably emanates from the bottom (29) of a channel (28) surrounding the central pallet field (26), which has approximately the same depth as the flat shells (19), that the shell bottom (20) of the particular flat shell (19) is preferably provided with a slip preventing means (31) projecting in particular over its side remote from the shell opening (23) and which is in particular formed by shaped-out studs (32) forming the support surface (21) and that preferably for the arrangement between the bottom (20) of the particular flat shell (19) and the cooking surface (4) of the hotplate (2) to be arranged in the adjacent stack layer (18), a compression elastic spacer (11) is provided and in particular a flexible foam plate extending over all the bearing surfaces of one side of the pallet plate (10).

6. Stacking aid according to one of the preceding claims, characterized in that the pallet plate (10) can be stacked in centred manner directly engaging in one another, that preferably a support or standard pallet (12) made from wood or the like for the reception of a bottom stack layer (18) and which projects slightly compared with the pallet plates (10) and a packing sleeve (13) particularly constructed for the deception of the pallet stack (17), e.g. an inherently rigid sleeve made from cardboard or the like standing on the support pellet (12) and closed with a removable packing lid (15) are provided and that preferably for the engagement on the too and bottom of the pellet stack (17) or the pecking sleeve (13) two clamping plates are provided, which are in particular formed on the one hand by the support pallet (12) and on the other by a planar grating plate (16), which is located on the packing lid (15).

7. Stacking aid according to one of the preceding claims, characterized by markings, which are associated with the individual receptacles for the hotplates (2) in the stack (17) and in particular on the pellet plates (10) and that preferably for alignment purposes between robots and stacks orientation surfaces and particularly holes (53) are provided in the corner regions of the pellet plates (10).

8. Method for the assembly of electric hotplates (2) accompanied by the removal of the latter from the stacking aid (1) according to one of the claims 1 to 7, in which the particular hotplate (2) is removed from the stack (17) with a programmable handling means and, also with respect to the circumferential position, is placed in an aligned upside down position with the cooking surface (4) automatically on a support surface (40), a mounting plate (41) then being placed in the upside down position with its mounting opening on the hotplate (2) and on the same is placed a locking part (42) supported on the underside of the mounting plate (41) and is braced against the underside of the hotplate (2) and at the latest thereafter electric connecting members (33) of the hotplate (2) are automatically connected to at least one connecting piece (43) for the connecting lines (44).

9. Method according to claim 8, characterized in that the connecting members (33) of the hotplate (2) which, in the stacking position, at the most extend up to the underside and the outer circumference, are swung away from the underside of the hotplate (2) prior to the joining to the connecting piece (43), that preferably the connecting members (33) are automatically welded to the connecting piece (43), particularly simultaneously, by multiple welding tongs passed through a window opening (49) of the locking part (42) and/or that on moving up the connecting piece (43), the connecting members (33) are automatically oriented with respect to the connecting piece (43) in their predetermined connection position.

10. Method according to claims 8 or 9, characterized in that at the earliest prior to the application of the locking part (42) a rotation preventing means for the hotplate (2) is fitted and in particular following the engagement of the mounting plate (41) an intermediate part (45) is applied, which forms a reinforcing plate and has the rotation preventing means and that preferably prior to the mounting of the mounting plate (41) a number of hotplates (2) corresponding to the number of their mounting openings is automatically placed on the support surface (40) in an orientation or alignment corresponding to the geometrical arrangement of the mounting openings.

11. Method according to one of the claims 8 to 10, characterized in that prior to the removal of the first hotplate (2) from the stack (17), the complete stacking sleeve (13) is removed.

## Revendications

1. Accessoire d'empilage pour plaques de cuisson comportant des réceptacles de centrage des plaques de cuisson formés par des éléments intermédiaires qui déterminent, sous la forme de coupes plates (19), des positions supérieures de l'un de deux alignements de réception définissant les côtés d'une pile (17) de plaques de cuisson (2) empilées en des plans superposés, tandis que la coupe plate (19) respective est sensiblement plus plate que la hauteur des plaques de cuisson et que son fond (20) forme une surface d'appui (21) pour une plaque de cuisson (2) de la couche empilée respectivement voisine (18), caractérisé en ce que ledit fond (20) et une gaine correspondante (22) de la coupe plate respective (19) sont constitués d'une seule pièce par une plaque profilée souple en un matériau sensiblement résistant aux pressions et d'une épaisseur sensiblement constante et sont ajustés au pourtour du côté inférieur de la plaque de cuisson à recevoir de telle sorte que les réceptacles des plaques de cuisson déterminent les mêmes alignements de réception pour toutes les plaques de cuisson (2) devant être empilés directement l'une sur l' autre.

2. Accessoire d'empilage selon la revendication 1, caractérisé en ce que plusieurs éléments intermédiaires destinés à des plaques de cuisson (2) à empiler côté à côte en une seule couche d'empilage (18) en un alignement identique à savoir la face de cuisson dirigée vers le haut sont constitués par une plaque profilée commune qui a la forme d'une plaque à palette (10) et que, en particulier, le fond respectif (20) constitue la face d'appui (21), éventuellement profilée, destinée à supporter une plaque de cuisson (2) devant être disposée dans le même alignement de la couche d'empilage (18) respectivement voisine.

3. Accessoire d'empilage selon la revendication 1 ou 2, caractérisé en ce que toutes les coupes plates (19) de la couche d'empilage respective (18) sont constituées par une plaque à palette (10) en une seule pièce et que, en particulier, pratiquement toutes les plaques à palette (10) superposées sont réalisées sous la forme de plaques profilées sensiblement identiques, par exemple sous la forme de plaques fabriquées par emboutissage profond en matière plastique.

4. Accessoire d'empilage selon l'une des revendications précédentes, caractérisé en ce que, au moins, une coupe plate (19) est ajustée sur le pourtour (8) de la face inférieure, située dans un seul plan, de la plaque de cuisson (2) et constituée éventuellement par un rebord extérieur (5) d'un corps (3) de plaque de cuisson et que, en particulier, cette coupe (19) présente une largeur inférieure à celle d'une bague support (9) de la plaque de cuisson (2) et/ou une hauteur (24) inférieure à celle de la profondeur de montage (25) de ladite plaque de cuisson (2), y compris l'ensemble de la plaque à palette (10), en particulier que ladite coupe (19) est plus plate que la distance entre la face inférieure de la plaque de cuisson (2) et une arête portante de la baque support (9), tandis que, de préférence, toutes les coupes plates (19) sont prévues dans la zone d'un champs central (26), en particulier plan, de la plaque à palette (10) et font saillie d'une hauteur sensiblement égale à celle (24) de la plaque à palette (10) sur le côté opposé aux ouvertures (23) présentes dans la coupe.

5. Accessoire d'empilage selon l'une des revendications précédentes, caractérisé en ce que la plaque à palette (10) présente un bord périphérique (27) formant un angle sensiblement vers le côté des ouvertures (23), qui forme un collier de bord (30) orienté vers l'extérieur, qui part en particulier du fond (29) d'une goulotte (23) entourant le champ central (26) et de profondeur approximativement égale à celle des coupes (19), en ce que le fond (20) de la coupe plate respective (19) est muni, de préférence, d'une sécurité anti-dérapage (31) faisant saillie du côté opposé à l'ouverture (23), cette sécurité anti-dérapage étant formée en particulier par des boutons moulés (32) constituant la face d'appui (21) et que, de préférence, pour la disposition entre le fond (20) de la coupe plate respective (19) et la face de cuisson (4) de la plaque de cuisson (2) devant être disposée dans la couche d'empilage voisine (18) est prévue une couche accessoire élastique (11), en particulier une plaque en mousse flexible recouvrant toutes les faces d'appui d'un côté de la plaque à palette (10).

6. Accessoire d'empilage selon l'une des revendications précédentes, caractérisé en ce que les plaques à palette (10) sont réalisées de manière à pouvoir être empilées en s'insérant directement les unes dans les autres avec centrage mutuel, en ce que, de préférence, sont prévus : une palette normalisée (12) conçue pour la réception d'une couche d'empilage inférieure (18), faisant saillie légèrement sur les plaques à palette (10), en bois ou en matériau analogue, et, en particulier, une gaine d'emballage (13) conçue pour la réception de la pile de palettes (17), par exemple une gaine fermée en carton ou en matériau analogue, à rigidité autonome, posée sur la palette support (12) et fermée d'un couvercle amovible (15), et que, par exemple, pour l'application sur le côté inférieur ou le côté supérieur de la pile de palettes (17) ou de la gaine d'emballage (13) sont prévues deux plaques de serrage qui sont constituées, en particulier, d'une part, par la palette support (12) et, d'autre part, par une plaque plane grillagée qui est posée sur ledit couvercle (15).

7. Acessoire d'empilage selon l'une des revendications précédentes, caractérisé par des marquages qui sont associés aux différentes réceptions des plaques de cuisson (2) dans la pile (17) et qui sont prévus en particulier sur les plaques à palette (10), et en ce que de préférence pour l'alignement entre le robot et la pile sont prévues des faces d'orientation, en particulier des trous (53) dans les zones angulaires des plaques à palette (10).

8. Procédé pour le montage de plaques de cuisson électrique (2), avec prélèvement desdites plaques de cuisson (2) de l'accessoire d'empilage (1) selon l'une des revendications 1 à 7, selon lequel la plaque de cuisson respective (2) est prélevée de la pile (17) au moyen d'un engin de manutention programmable et déposée automatiquement, y compris en ce qui concerne sa position périphérique et la face de cuisson (4) orientée vers le haut, sur une face support (40), le procédé prévoyant ensuite qu'une plaque de montage (41) est montée, par son orifice de montage, sur la plaque de cuisson (2) et ensuite un élément de serrage (42) est posé sur la face inférieure de la plaque de montage (41), ledit élément de serrage (42) etant serré contre la face inférieure de la plaque de cuisson (2) et, selon ledit procédé, au plus tard après l'opération précédente, s'effectue le raccordement automatique entre les éléments de connexion électrique (33) de la plaque de cuisson (2) avec au moins une connexion (43) des conduites d'alimentation (44).

9. Procédé selon la revendication 8, caractérisé en ce que les éléments de connexion (33) de la plaque de cuisson (2) qui, en position empilée, parviennent au maximum jusqu'à la face inférieure et au pourtour extérieur, sont écartés par basculement de la face inférieure de la plaque de cuisson (2) avant d'être raccordés à la connexion (43), en ce que, de préférence, les éléments de connexion (33) sont soudés automatiquement, en particulier simultanément, au moyen d'une pince à souder multiple passant à travers une fenêtre d'accès (49) de l'élément de serrage (42) et que, lors de l'approche de la connexion (43) les éléments de connexion (33) sont alignés automatiquement sur, ladite connexion (43) dans leur position de raccordement déterminée à l'avance.

10. Procédé selon la revendication 8 ou 9, caractérisé en ce que, au plus tôt avant la mise en place de l'élément de serrage (42) est mise en place une sécurité anti-rotation de la plaque de cuisson (2), en particulier qu'après la mise en place de la plaque de montage (41) est posée une pièce intermédiaire (45) formant plaque de renfort munie de la sécurité anti-rotation et que, de préférence avant la mise en place de la plaque de montage (41), sont déposées automatiquement sur la face support (40), consécutivement, plusieurs plaques de cuisson (2) dont le nombre correspond à celui de leurs orifices de montage, dans un alignement en conformité avec la disposition géométrique desdits orifices de montage.

11. Procédé selon l'une des revendications 8 à 10, caractérisé en ce que, avant le prélèvement de la première plaque de cuisson (2) de la pile (17), la gaine d'emballage (13) est intégralement enlevée.
